# EUROPÄISCHE PATENTSCHRIFT

(11) **EP 2 521 647 B1**
(45) Veröffentlichungstag und Bekanntmachung des Hinweises auf die Patenterteilung: **25.10.2017**
(21) Anmeldenummer: 10757563.1
(22) Anmeldetag: 24.08.2010
(51) Int. Cl.: B31B 50/34, B31B 50/62, B31B 105/00, B31B 110/20

(54) **VERFAHREN UND VORRICHTUNG ZUM HERSTELLEN VON SCHACHTELDECKELN UND/ODER SCHACHTELBÖDEN AUS PAPIER ODER PAPPE**
METHOD AND DEVICE FOR PRODUCING BOXES MADE OF PAPER OR CARDBOARD
PROCÉDÉ ET DISPOSITIF DE FABRICATION DE BOÎTES DE PAPIER OU DE CARTON

(30) Priorität: 07.01.2010 WO PCT/EP2010/000032
(43) Veröffentlichungstag der Anmeldung: 14.11.2012
(73) Patentinhaber: Mohrbach Verpackungsmaschinen GmbH, 66509 Rieschweiler-Mühlbach (DE)
(72) Erfinder: DEMUSS, Lutz, 76829 Landau/Pfalz (DE)
(74) Vertreter: Patentanwälte Dr. Keller, Schwertfeger
(86) Internationale Anmeldenummer: PCT/EP2010/005202
(87) Internationale Veröffentlichungsnummer: WO 2011/082720

(56) Entgegenhaltungen:
- EP-A1- 0 968 815
- EP-A1- 2 221 171
- EP-A1- 2 221 171
- US-A- 1 664 739
- US-A- 2 240 445
- US-A- 3 643 554
- US-A- 4 395 253

## Beschreibung

### Technisches Gebiet:

Die Erfindung betrifft Verfahren zum Herstellen von Schachteldeckeln und/oder Schachtelböden aus Papier oder Pappe mit einem Deckel- oder Bodenzuschnitt und einer darauf befestigten Seitenwand. Sie betrifft ferner Vorrichtungen zum Herstellen derartiger Schachtelteile.

### Stand der Technik:

Die Herstellung von Schachteln aus Papier oder Pappe mit kubischer Form mit Hilfe von vollautomatisch arbeitenden Schachtelaufrichtemaschinen ist bereits sehr gut gelöst. Problematisch ist jedoch nach wie vor die Herstellung von Schachteln mit nicht-kubischer Form, insbesondere wenn der Querschnitt der Schachteln wenigstens einen konkaven Abschnitt und wenigstens einen konvexen Abschnitt aufweist. Derartige Schachteln sind beispielsweise beschrieben in der DE 20 2006 014 009 U1, in der DE 10 2006 028 824 A1 und der DE 10 2005 054 982 A1. Die Herstellung dieser Schachteln erfolgt so, dass ein die Seitenwand bildender langgestreckter Papier- oder Pappestreifen auf den aus Papier oder Pappe bestehenden Boden geklebt wird. Dazu weist der Papier- oder Pappestreifen eine Länge auf, die der Länge des Umfangs des Bodens entspricht. An der Längsseite des die Seitenwand bildenden Streifens sind Verbindungszungen angeformt, die durch eine Knicklinie mit dem Streifen verbunden sind.

Zur Herstellung dieser Schachteln wird der die Seitenwand bildende Streifen zunächst zu einem Ring geklebt. Danach werden die Verbindungszungen nach innen umgeknickt. Sodann wird dieser Ring von Hand auf eine Form, die der gewünschten Schachtelform entspricht, gelegt und fixiert. Anschließend wird auf diesen in Form gebrachten Ring der Boden aufgeklebt. Nach dem Abnehmen der verklebten Einheit wird dann ein sogenannter Innenspiegel eingeklebt, der die Verbindungszungen verdeckt.

Da die beschriebene Herstellungsweise im Wesentlichen Handarbeit ist, ist sie wenig effizient. Das ist unbefriedigend.

Weitere Maschinen zum Herstellen von herzförmigen Schachteln sind beschrieben in US 1 664 739, US 2 240 445 und US 3 643 554. Die US 4 395 253 beschreibt eine Maschine zum Herstellen von Schachteln aus Wellpappe.

Die EP 2 221 171 A1 des Anmelders, welches unter Art. 54 (3) EPÜ fällt, beschreibt ein Verfahren und eine Vorrichtung zum Herstellen von Schachteln aus Papier oder Pappe, bei dem durch die kombinierte Wirkung von Patrize und Matrize ein die Seitenwand bildender Papier- oder Pappestreifen von Vakuumdüsen an der Mantelfläche der Matrize angesaugt, festgehalten und in Form gebracht wird, bis der Schachtelboden bzw. Deckel angeklebt ist.

### Darstellung der Erfindung:

Der vorliegenden Erfindung liegt die Aufgabe zugrunde, ein Verfahren anzugeben, mit dessen Hilfe Schachteln aus Papier oder Pappe mit regelmäßigem oder mit unregelmäßigem Querschnitt vollmaschinell hergestellt werden können.

Diese Aufgabe wird gelöst durch ein Verfahren mit den Merkmalen des Anspruchs 1. Erster Vorteil des erfindungsgemäßen Verfahrens ist der völlige Verzicht auf Handarbeit, weil der gesamte Vorgang vollautomatisch abläuft. Zweiter Vorteil ist, dass sich der Streifen beim Drehen der Matrize exakt nicht nur an die konvexe sondern auch an eventuell vorhandene konkave Abschnitte der Matrize anlegt, wobei das Anlegen durch die Patrize unterstützt werden kann, und beim Weiterdrehen der Matrize auch angelegt bleibt. Die Patrize garantiert auch die korrekte Null-Positionierung der Matrize, die korrekte Positionierung des Streifenanfangs an der Matrize, das Anlegen des Streifens in den konkaven Abschnitten des Matrizenquerschnitts und schließlich die ordnungsgemäße Verklebung von Streifenanfang und Streifenende.

Gemäß einer Ausgestaltung der Erfindung werden bei Schachteln mit mehr als einem konkaven und konvexem Abschnitt die Schritte "Anlegen" und "Drehen" so oft wiederholt, wie es der Anzahl der konkaven Abschnitte am Umfang der Schachtel entspricht. Das bedeutet, dass das Verfahren besonders geeignet ist für Schachteln, deren Querschnitt einem Herz, einem Stern, einem Kometen, einem Tannenbaum usw. entspricht.

Gegenstand der Erfindung ist auch eine Vorrichtung zum vollautomatischen Herstellen derartiger Schachtelteile.

Diese Aufgabe wird gelöst durch eine Vorrichtung mit den Merkmalen des Anspruchs 6. Dank der kombinierten Wirkung von Patrize und Matrize wird der die Seitenwand bildende Papier- oder Pappestreifen von den Vakuumdüsen an der Mantelfläche der Matrize angesaugt, festgehalten und in Form gebracht, bis der Schachtelboden bzw. -deckel angeklebt ist. Dieser Vorgang erfolgt programmgesteuert in kürzester Zeit, ohne dass eine Bedienungsperson Hand anlegen müsste.

Es versteht sich, dass die exakte Zufuhr des Streifens zur Matrize von besonderer Wichtigkeit ist. Aus diesem Grunde befindet sich gemäß einer Weiterbildung der Erfindung vor der Matrize eine Einrichtung zum exakten Zuführen des Streifens zur Matrize.

Des Weiteren ist der Matrize eine Einrichtung vorgeschaltet, die die Verbindungszungen der Längsseite des Papier- oder Pappestreifens umbiegt, vorzugsweise um 90°.

Gemäß einer bevorzugten Ausgestaltung der Erfindung ist auch ein Anschlag vorgesehen, der den Anfang des Streifens exakt zur Matrize positioniert. Dieser Anschlag kann als Lichtschranke realisiert sein.

Um die erforderliche Vakuumleistung gering halten zu können, sind gemäß einer Weiterbildung der Erfindung die Öffnungen in der Mantelfläche in Gruppen aufgeteilt, wobei jede Gruppe über einen gesteuerten Vakuumanschluss mit der Vakuumquelle verbindbar ist.

Vorteilhafterweise ist die Höhe der Mantelfläche auf die Höhe des Streifens abgestimmt. Dies sorgt für eine optimale Positionierung des die Schachtelseitenwand bildenden Streifens. Erfindungsgemäß sind in der Bodenfläche der Matrize ebenfalls Saugöffnungen vorgesehen. Mit Hilfe dieser Saugöffnungen kann ein Innenspiegel in Position gehalten werden, bis der die Seitenwand bildende Streifen aufgewickelt und die Verklebung hergestellt ist.

Zur Überwachung der einwandfreien Anlage des Streifens an der Matrize können in die Zuleitungen von der Vakuumquelle zu den Saugdüsen in der Matrize Drucksensoren eingeschaltet sein. Liegt der Streifen nicht richtig an, ziehen die Saugdüsen Luft und der Druck steigt an, was von den Drucksensoren gemessen und gemeldet wird.

Gemäß einer bevorzugten Ausbildung der Erfindung ist die Matrize an einer Drehachse lösbar befestigt, wobei die Drehachse gleichzeitig Vakuumdrehdurchführung ist. Auf diese Weise sind die Drehbewegung störende Vakuumschläuche entbehrlich und die Matrize kann endlos gedreht werden. Erfindungsgemäß ist die Patrize ein Hubstößel mit einer schneidenartigen Front, deren Querschnitt an die konkaven Abschnitt der Matrize angepasst ist. Das heißt, dass die Front so ausgebildet ist, dass der Streifen beim Einlegen in die konkaven Abschnitte gegebenenfalls geknickt aber natürlich nicht abgetrennt wird.

Es versteht sich, dass Matrize und/oder Patrize vorteilhafterweise auswechselbar sind, um ohne lange Umrüstzeiten unterschiedliche Schachtelformen und -größen produzieren zu können. Zum Auftragen von Klebstoff auf Streifenanfang bzw. Streifenende, Schachtelboden, Schachteldeckel und/oder Verbindungszungen sind Klebstoffdüsen vorgesehen.

Gemäß einer Weiterbildung der Erfindung ist der Matrize eine Einrichtung zum Anpressen des beleimten Schachtelbodens oder -deckels an die aus dem Streifen gebildete Seitenwand, die Verbindungszungen und/oder einen Innenspiegel zugeordnet.

Um die Positionierung des Streifens auf der Matrize zu verbessern, kann an der Mantelfläche eine Anlegekante vorgesehen sein.

### Kurze Beschreibung der Zeichnungen:

Anhand der Zeichnung soll die Erfindung in Form eines rein schematisch dargestellten Ausführungsbeispiels näher erläutert werden. Es zeigen in isometrischer Darstellung
- Fig. 1: ein Schachtelunterteil in Sternform und
- Fig. 2: die zum Verständnis der Erfindung wesentlichen Elemente einer Vorrichtung zum Herstellen der sternförmigen Papier- oder Pappeschachteln gemäß Fig. 1.

### Wege zur Ausführung der Erfindung und gewerbliche Verwertbarkeit:

Fig. 1 zeigt rein schematisch das Unterteil einer Papier- oder Pappeschachtel in Sternform. Derartige Schachtelformen werden häufig für Pralinen verwendet. Schachteln können auch die Form eines Tannenbaums, eines Nikolaus, eines Osterhasen, eines Ostereis, eines Apfels oder auch eines Herzens haben. Gemeinsam ist allen diesen Schachtelformen, dass sie nicht mit den für kubische Schachteln bekannten und bewährten Schachtelaufrichtevorrichtungen hergestellt werden können.

Wie Fig. 1 zeigt, besteht das abgebildete Schachtelunterteil aus einem Bodenzuschnitt 2 aus Papier oder Pappe, auf dem eine Seitenwand, bestehend aus einem langgestreckten Streifen 1 aus Papier oder Pappe, der mittels einer Überlappung am Streifenanfang 4 zu einem Ring geklebt und anschließend auf den Bodenzuschnitt 2 aufgeklebt ist. Zum Aufkleben sind Verbindungszungen 3 vorgesehen. Es ist jedoch auch möglich, den Streifen 1 stumpf auf den Boden 2 zu kleben, was anspruchsgemäß jedoch nicht vorgesehen ist. Falls die Verbindungszungen 3 nicht sichtbar sein sollen, wird ein sogenannter Innenspiegel 5 (nur bereichsweise dargestellt) eingeklebt.

Die in Fig. 2 rein schematisch dargestellte Vorrichtung zur Herstellung des in Fig. 1 dargestellten Schachtelunterteils besitzt als wesentliche Bestandteile eine Matrize 10 und eine Patrize 20.

Die Matrize 10 bildet das Herzstück der Vorrichtung. Man erkennt einen Zylinder, dessen Grundfläche der herzustellenden Schachtel 1, 2 entspricht, somit ebenfalls sternförmig ist. In der Mantelfläche 11 der Matrize 10 sind bereichsweise Öffnungen 12 vorgesehen. Diese sind über Vakuumanschlüsse mit einer Vakuumquelle (nicht dargestellt) verbindbar. Auf diese Weise ist es möglich, den Streifen 1 mittels Vakuum an der Mantelfläche 11 der Matrize 10 zur Seitenwand zu formen und zu fixieren, bis der Bodenzuschnitt 2 aufgeklebt ist. Eine Anlegekante 15 gewährleistet die exakte Lage des Streifens 1 entlang der Matrize 10.

Die Herstellung eines passenden Schachteldeckels erfolgt grundsätzlich auf dieselbe Art und Weise. Allerdings muss eine Matrize mit angepassten Abmessungen verwendet werden. Daher ist es ein großer Vorteil, dass die Matrizen 10 schnell ausgewechselt werden können.

Um erkennen zu können, ob der Streifen 1 korrekt an der Mantelfläche 11 anliegt und die Öffnungen 12 verschließt, können in die Vakuumzuleitungen Drucksensoren eingefügt werden. Saugen die Düsen Luft an, reduziert sich der Unterdruck in der Zuleitung, was von den Drucksensoren erkannt und gemeldet wird.

Wie man in Fig. 2 sehen kann, wird der Streifen 1 mit bereits umgelegten Verbindungszungen 3 vorgeschoben, bis der Streifenanfang 4 gegen einen Anschlag 30 stößt. Darauf fährt die Patrize 20 nach unten und positioniert den Streifenanfang 4 genau in einem der konkaven Einschnitte der sternförmigen Matrize 10. Dort wird der Streifenanfang 4 von einer Vakuumdüse festgehalten.

Anschließend wird die Matrize 10 mit Hilfe ihrer Verbindungsachse 14, an der sie auswechselbar befestigt ist, gedreht. Dabei wird der Streifen 1 auf die Mantelfläche 11 aufgewickelt und geformt. Falls nötig wird das Aufwickeln und Formen durch die gesteuert vor und zurück fahrende Patrize 20 unterstützt.

Sobald der Streifen 1 ganz auf die Matrize 10 aufgewickelt ist, wird das Streifenende mit Hilfe der Patrize 20 gegen den Streifenanfang 4 gepresst, bis ein zuvor angebrachter Klebstoff ausgehärtet ist. Grundsätzlich ist es möglich, den Klebstoff als durchgehende Raupe auf den Bodenzuschnitt 2 und/oder den Innenspiegel 5 aufzutragen. Wesentlich besser ist es jedoch, wenn der Klebstoff exakt dosiert punktförmig auf Vorder- und/oder Rückseite der Verbindungszungen 3 aufgebracht wird, was jedoch wegen der Vielzahl an Verbindungszungen 3 und des hohen Arbeitstempos moderner Maschinen hohe Anforderungen an Hardware und Software stellt.

Anschließend kann ein Bodenzuschnitt (nicht dargestellt) in an sich bekannter Weise mit Hilfe eines Vakuumarms aus einem Magazin abgezogen werden. Dieser Bodenzuschnitt wird nun mit Hilfe des Arms auf die Matrize 10, die Verbindungszungen 3 und den die Seitenwand bildenden Streifen 1 aufgepresst, bis der zuvor aufgebrachte Klebstoff ausgehärtet ist. Anschließend wird die fertige Schachtel mit Hilfe desselben oder eines anderen Vakuumarms von der Matrize 10 abgezogen, wobei der Abziehvorgang dadurch unterstützt werden kann, dass aus den Vakuumdüsen 12, 13 Luft geblasen wird.

Die im Boden der Matrize 10 vorgesehenen Vakuumdüsen 13 haben die Aufgabe, den Innenspiegel 5 festzuhalten, der auf die Matrize 10 aufgelegt wird, bevor der Streifen 1 auf die Mantelfläche 11 aufgewickelt wird.

Die Zufuhr des Vakuums zu den Vakuumdüsen 12, 13 erfolgt durch eine in die Drehachse 14 integrierte Vakuumdrehdurchführung.

Nicht dargestellt sind in der Zeichnung die Magazine, die die Zuschnitte für Seitenwand, Boden und Innenspiegel vorrätig halten. Ebenso wenig sind dargestellt die Vorrichtungen, die die Zuschnitte aus den Magazinen abziehen und sie den Bearbeitungsstellen zuführen. Ebenso wenig dargestellt ist die Vakuumquelle. Diese Funktionselemente sind in herkömmlicher Technik realisiert. Ihre Darstellung würde die Zeichnung unübersichtlich und damit unverständlich werden lassen.

## Patentansprüche

1. Verfahren zum Herstellen von Schachteldeckeln und/oder Schachtelböden aus Papier oder Pappe mit einem Deckel- oder Bodenzuschnitt (2) und einer darauf befestigten Seitenwand, umfassend die Schritte:
- Bereitstellen eines Streifens (1) mit einem Anfang (4), einem Ende und Verbindungszungen (3) an einer Längsseite als Seitenwand,
- Umbiegen der Verbindungszungen (3) um bis zu 90 Grad,
- Anlegen des Streifens (1) an die Mantelfläche (11) einer zylindrischen Matrize (10), deren Querschnitt dem Querschnitt der Schachtel entspricht, mit Hilfe einer Patrize (20), die ein Hubstößel mit einer Front (21) ist, deren Querschnitt an vorhandene konkave Abschnitte der Matrize (10) angepasst ist,
- Verbinden von Streifenanfang (4) und Streifenende,
- Anlegen des Deckel- oder Bodenzuschnitts (2) an die Verbindungszungen (3),
- Verbinden der Verbindungszungen (3) mit dem Deckel- oder Bodenzuschnitt (2),
**gekennzeichnet durch die Merkmale:**
- Aufbringen von Klebstoff als durchgehende Raupe auf einen Innenspiegel (5), wobei ein temporäres Fixieren eines Innenspiegelzuschnitts am Boden der Matrize (10) mittels Vakuum erfolgt, oder Aufbringen von Klebstoff exakt dosiert punktförmig auf Vorder- und/oder Rückseite der Verbindungszungen (3),
- temporäres Fixieren des Streifenanfangs (4) an einem Abschnitt der Matrize (10),
- Drehen der Matrize (10), wobei der Streifen (1) an der Mantelfläche (11) der Matrize (10) mittels Vakuum angesaugt und festgehalten wird,
- Nach dem Verbinden der Verbindungszungen (3) mit dem Deckel- oder Bodenzuschnitt (2) Brechen des Vakuums und Abnehmen des fertigen Schachtelteils von der Matrize (10).

2. Verfahren nach Anspruch 1 zum Herstellen von Schachteln, deren Querschnitt mehr als einen konkaven Abschnitt und/oder mehr als einen konvexen Abschnitt aufweist, **gekennzeichnet durch** die Merkmale:
- Anlegen des Streifenanfangs (4) an einem konkaven Abschnitt der Mantelfläche (11) mit Hilfe der Patrize (20),
- Drehen der Matrize (10) bis zum nächsten konkaven Abschnitt der Matrize (10),
- Wiederholen der Schritte "Anlegen" und "Drehen" entsprechend der Anzahl konkaver Abschnitte am Umfang der Matrize (10).

3. Verfahren nach Anspruch 1 oder 2, **gekennzeichnet durch** das Merkmal:
- Befestigen des Streifenanfangs (4) an dem konkaven Abschnitt der Mantelfläche (11) mittels Vakuum.

4. Verfahren nach einem der Ansprüche 1 bis 3, **gekennzeichnet durch** das Merkmal:
- der Streifenanfang (4) wird an einem konkaven Abschnitt der Matrize (10) angelegt.

5. Verfahren nach einem der Ansprüche 1 bis 4, **gekennzeichnet durch** das Merkmal:
- Aufbringen von Klebstoff auf die Verbindungszungen (3) vor dem Anpressen.

6. Vorrichtung zum Herstellen von Schachteldeckeln und/oder Schachtelböden aus Papier oder Pappe mit einem Deckel- oder Bodenzuschnitt (2) und einer darauf befestigten streifenförmigen Seitenwand, umfassend
- eine zylindrische Matrize (10), deren Grundfläche der Form der herzustellenden Schachtel entspricht,
- eine der Matrize vorgeschaltete Einrichtung, die Verbindungszungen (3) eines Streifens (1) umbiegt, und
- eine Patrize (20), die in wenigstens einer Achse beweglich ist, wobei
- die Matrize (10) drehbar gelagert ist,
- die Patrize (20) eine Wirkfläche (21) besitzt, die mit der Mantelfläche (11) der Matrize (10) kooperiert und auf diese Weise den Streifen (1) an die Matrize (10) annähert bzw. anlegt, und wobei
- die Patrize ein Stößel mit einer Front (21) ist, deren Querschnitt an vorhandene konkave Abschnitte der Matrize (10) angepasst ist,
**gekennzeichnet durch:**
- die Patrize (20) ist ein Hubstößel,
- Vakuumöffnungen (12, 13), die in der Mantelfläche (11) der Matrize (10) vorgesehen und mit einer Vakuumquelle verbindbar sind und auf diese Weise den Streifen (1) an der Matrize (10) festhalten,
- Klebstoffdüsen zum Aufbringen von Klebstoff als durchgehende Raupe auf einen Innenspiegel (5) oder exakt dosiert punktförmig auf Vorder- und/oder Rückseite der Verbindungszungen (3), und
- Vakuumdüsen (13) im Boden der Matrize (10) zum Festhalten des Innenspiegels (5), beim Auflegen auf die Matrize (10).

7. Vorrichtung nach Anspruch 6, **gekennzeichnet durch** das Merkmal:
- vor der Matrize (10) befindet sich eine Einrichtung zum exakten Zuführen des Streifens (1) zur Matrize (10).

8. Vorrichtung nach Anspruch 6 oder 7, **gekennzeichnet durch** das Merkmal:
- ein Anschlag (30), beispielsweise in Form einer Lichtschranke, positioniert den Anfang des Streifens (1) exakt zur Matrize (10).

9. Vorrichtung nach Anspruch 6, **gekennzeichnet durch** die Merkmale:
- die Vakuumöffnungen (12) in der Mantelfläche (11) der Matrize (10) sind in Gruppen aufgeteilt,
- jede Gruppe ist über einen gesteuerten Vakuumanschluss mit der Vakuumquelle verbindbar.

10. Vorrichtung nach einem der Ansprüche 6 bis 9, **gekennzeichnet durch** das Merkmal:
- in die Zuleitungen von der Vakuumquelle zur Matrize (10) sind Drucksensoren eingeschaltet.

11. Vorrichtung nach einem der Ansprüche 6 bis 10, **gekennzeichnet durch** die Merkmale:
- die Matrize (10) ist an einer Drehachse (14) lösbar befestigt,
- die Drehachse (14) ist gleichzeitig Vakuumdrehdurchführung.

12. Vorrichtung nach einem der Ansprüche 6 bis 11, **gekennzeichnet durch** das Merkmal:
- an der Mantelfläche (11) der Matrize (10) ist eine Anlegekante (15) für den Streifen (1) vorgesehen.

## Claims

1. Method for producing box lids and/or box bases from paper or cardboard, comprising a lid blank or base blank (2) and a side wall fastened thereto, comprising the steps of:
- providing a strip (1) having a beginning (4), an end and connection tabs (3) on a longitudinal side as the side wall,
- bending the connection tabs (3) by as much as 90 degrees,
- placing the strip (1) on the outer surface (11) of a cylindrical female mould (10), the cross section of which corresponds to the cross section of the box, using a male mould (20), which is a lifting ram having a front (21), the cross section of which is adapted to existing concave portions of the female mould (10),
- connecting the beginning (4) and end of the strip,
- placing the lid blank or base blank (2) on the connection tabs (3),
- connecting the connection tabs (3) to the lid blank or base blank (2), **characterised by** the features whereby:
- adhesive is applied as a continuous track on an inner surface (5), an inner surface blank being temporarily fixed to the base of the female mould (10) by means of a vacuum, or adhesive is applied in a precisely metered and punctiform manner on the front side and/or rear side of the connection tabs (3),
- the beginning (4) of the strip is temporarily fixed to a portion of the female mould (10),
- the female mould (10) is rotated, the strip (1) on the outer surface (11) of the female mould (10) being drawn in and held by the vacuum,
- after the connection tabs (3) are connected to the lid blank or base blank (2), the vacuum is broken and the finished box part is removed from the female mould (10).

2. Method according to claim 1 for producing boxes, the cross section of which has more than one concave portion and/or more than one convex portion, **characterised by** the features whereby:
- the beginning (4) of the strip is placed on a concave portion of the outer surface (11) using the male mould (20),
- the female mould (10) is rotated as far as the next concave portion of the female mould (10),
- the placing and rotating steps are repeated according to the number of concave portions on the periphery of the female mould (10).

3. Method according to either claim 1 or claim 2, **characterised by** the feature whereby:
- the beginning (4) of the strip is fastened to the concave portion of the outer surface (11) by means of a vacuum.

4. Method according to any of claims 1 to 3, **characterised by** the feature whereby:
- the beginning (4) of the strip is placed on a concave portion of the female mould (10).

5. Method according to any of claims 1 to 4, **characterised by** the feature whereby:
- adhesive is applied to the connection tabs (3) before pressing.

6. Apparatus for producing box lids and/or box bases from paper or cardboard, comprising a lid blank or base blank (2) and a strip-shaped side wall fastened thereto, comprising
- a cylindrical female mould (10), the base of which corresponds to the shape of the box to be produced,
- a device connected upstream of the female mould which bends connection tabs (3) of a strip (1), and
- a male mould (20) which can move in at least one axis,
- the female mould (10) being rotatably mounted,
- the male mould (20) having an active surface (21) which cooperates with the outer surface (11) of the female mould (10) and thereby moves the strip (1) closer to or places the strip on the female mould (10), and
- the male mould being a ram having a front (21), the cross section of which is adapted to existing concave portions of the female mould (10),
**characterised by**:
- the male mould (20) being a lifting ram,
- vacuum openings (12, 13) which are provided in the outer surface (11) of the female mould (10) and are connectable to a vacuum source and thereby secure the strip (1) on the female mould (10),
- adhesive nozzles for applying adhesive as a continuous track on an inner surface (5) or in a precisely metered and punctiform manner on the front side and/or rear side of the connection tabs (3), and
- vacuum nozzles (13) in the base of the female mould (10) for securing the inner surface (5) when placed on the female mould (10).

7. Apparatus according to claim 6, **characterised by** the feature whereby:
- a device for precisely feeding the strip (1) to the female mould (10) is positioned upstream of the female mould (10).

8. Apparatus according to either claim 6 or claim 7, **characterised by** the feature whereby:
- a stop (30), for example in the form of a photoelectric sensor, positions the beginning of the strip (1) precisely on the female mould (10).

9. Apparatus according to claim 6, **characterised by** the features whereby:
- the vacuum openings (12) in the outer surface (11) of the female mould (10) are divided into groups,
- each group can be connected to the vacuum source by means of a controlled vacuum connection.

10. Apparatus according to any of claims 6 to 9, **characterised by** the feature whereby:
- pressure sensors are inserted in the supply lines from the vacuum source to the female mould (10).

11. Apparatus according to any of claims 6 to 10, **characterised by** the features whereby:
- the female mould (10) is detachably fastened to a rotary shaft (14),
- the rotary shaft (14) is simultaneously a vacuum rotary transmission leadthrough.

12. Apparatus according to any of claims 6 to 11, **characterised by** the feature whereby:
- a guide edge (15) for the strip (1) is provided on the outer surface (11) of the female mould (10).

## Revendications

1. Procédé de fabrication de couvercles de boîtes et/ou de fonds de boîtes en papier ou en carton avec un flan de couvercle ou de fond (2) et une paroi latérale fixée sur celui-ci, comprenant les étapes suivantes :
- mise à disposition, comme paroi latérale, d'une bande (1) ayant un commencement (4), une fin et des languettes d'assemblage (3) sur un côté longitudinal,
- repliage des languettes d'assemblage (3) d'environ 90 degrés,
- application de la bande (1) contre la surface d'enveloppe (11) d'une matrice cylindrique (10) dont la section correspond à la section de la boîte, à l'aide d'une contre-matrice (20) qui est un poussoir à mouvement vertical doté d'une partie avant (21) dont la section est adaptée aux parties concaves existantes de la matrice (10),
- assemblage du commencement de bande (4) et de la fin de bande,
- application du flan de couvercle ou de fond (2) contre les languettes d'assemblage (3),
- assemblage des languettes d'assemblage (3) avec le flan de couvercle ou de fond (2),
**caractérisé par** les caractéristiques suivantes :
- mise en place de colle sous la forme d'un boudin ininterrompu sur un panneau intérieur (5), sachant qu'une fixation temporaire d'un flan de panneau intérieur sur le fond de la matrice (10) s'effectue au moyen de vide, ou application ponctuelle d'une quantité de colle exactement dosée sur le côté avant et/ou le côté arrière des languettes d'assemblage (3),
- fixation temporaire du commencement de bande (4) sur une partie de la matrice (10),
- rotation de la matrice (10), sachant que la bande (1) est, au moyen de vide, aspirée et immobilisée contre la surface d'enveloppe (11) de la matrice (10),
- à la suite de l'assemblage des languettes d'assemblage (3) avec le flan de couvercle ou de fond (2), suppression du vide et enlèvement de l'élément de boîte achevé de la matrice (10).

2. Procédé selon la revendication 1 pour fabriquer des boîtes dont la section présente plus d'une partie concave et/ou plus d'une partie convexe, **caractérisé par** les caractéristiques suivantes :
- application du commencement de bande (4) contre une partie concave de la surface d'enveloppe (11) à l'aide de la contre-matrice (20),
- rotation de la matrice (10) jusqu'à la partie concave suivante de la matrice (10),
- répétition des étapes d'application et de rotation conformément au nombre de parties concaves sur le pourtour de la matrice (10).

3. Procédé selon la revendication 1 ou 2, **caractérisé par** la caractéristique suivante :
- fixation du commencement de bande (4) contre la partie concave de la surface d'enveloppe (11) au moyen de vide.

4. Procédé selon l'une des revendications 1 à 3, **caractérisé par** la caractéristique suivante :
- le commencement de bande (4) est appliqué contre une partie concave de la matrice (10).

5. Procédé selon l'une des revendications 1 à 4, **caractérisé par** la caractéristique suivante :
- mise en place de colle sur les languettes d'assemblage (3) avant leur application par pression.

6. Dispositif de fabrication de couvercles de boîtes et/ou de fonds de boîtes en papier ou en carton avec un flan de couvercle ou de fond (2) et une paroi latérale en forme de bande fixée sur celui-ci, comprenant
- une matrice cylindrique (10) dont la surface de base correspond à la forme de la boîte à fabriquer,
- un équipement précédant la matrice, qui replie des languettes d'assemblage (3) d'une bande (1), et
- une contre-matrice (20) qui est mobile dans au moins un axe,
sachant que
- la matrice (10) est montée à rotation,
- la contre-matrice (20) possède une surface active (21) qui coopère avec la surface d'enveloppe (11) de la matrice (10) et qui, de cette manière, approche la bande (1) de la matrice (10) et/ou l'applique contre celle-ci,
- et sachant que la contre-matrice est un poussoir doté d'une partie avant (21) dont la section est adaptée aux parties concaves existantes de la matrice (10),
**caractérisé par** :
- **le fait que** la contre-matrice (20) est un poussoir à mouvement vertical,
- des ouvertures pour vide (12, 13), qui sont prévues dans la surface d'enveloppe (11) de la matrice (10) et qui peuvent être raccordées à une source de vide et immobilisent ainsi la bande (1) contre la matrice (10),
- des buses pour colle, afin de mettre en place de la colle sous la forme d'un boudin ininterrompu sur un panneau intérieur (5), ou ponctuellement dans une quantité exactement dosée sur le côté avant et/ou le côté arrière des languettes d'assemblage (3), et
- des buses pour vide (13) dans le fond de la matrice (10), afin d'immobiliser le panneau intérieur (5) lors de la pose sur la matrice (10).

7. Dispositif selon la revendication 6, **caractérisé par** la caractéristique suivante :
- avant la matrice (10) se trouve un équipement pour l'alimentation précise de la bande (1) à la matrice (10).

8. Dispositif selon la revendication 6 ou 7, **caractérisé par** la caractéristique suivante :
- une butée (30), par exemple sous la forme d'une barrière photoélectrique, positionne le commencement de la bande (1) d'une manière précise par rapport à la matrice (10).

9. Dispositif selon la revendication 6, **caractérisé par** les caractéristiques suivantes :
- les ouvertures pour vide (12) dans la surface d'enveloppe (11) de la matrice (10) sont réparties en groupes,
- chaque groupe peut être raccordé à la source de vide par l'intermédiaire d'un branchement de vide asservi.

10. Dispositif selon l'une des revendications 6 à 9, **caractérisé par** la caractéristique suivante :
- des capteurs de pression sont insérés dans les conduites d'alimentation menant de la source de vide à la matrice (10).

11. Dispositif selon l'une des revendications 6 à 10, **caractérisé par** les caractéristiques suivantes :
- la matrice (10) est fixée de manière amovible sur un axe de rotation (14),
- l'axe de rotation (14) constitue en même temps un passage rotatif de vide.

12. Dispositif selon l'une des revendications 6 à 11, **caractérisé par** la caractéristique suivante :
- un bord de guidage (15) pour la bande (1) est prévu sur la surface d'enveloppe (11) de la matrice (10).
